# EUROPÄISCHE PATENTSCHRIFT

(11) **EP 0 405 700 B1**
(45) Veröffentlichungstag und Bekanntmachung des Hinweises auf die Patenterteilung: **01.12.1993**
(21) Anmeldenummer: 90250149.3
(22) Anmeldetag: 08.06.1990
(51) Int. Cl.: H05B 7/109

(54) **Nachsetzvorrichtung für Elektroden**
Lowering system for electrodes
Système d'avance pour électrodes

(30) Priorität: 26.06.1989 DE 3921238
(43) Veröffentlichungstag der Anmeldung: 02.01.1991
(73) Patentinhaber: MANNESMANN Aktiengesellschaft, 40027 Düsseldorf (DE)
(72) Erfinder: Ambrosi, Luciano, D-4130 Moers 1 (DE)
(74) Vertreter: Meissner, Peter E., Dipl.-Ing.

(56) Entgegenhaltungen:
- FR-A- 1 051 625
- FR-A- 2 136 965
- FR-A- 2 363 958
- FR-A- 2 466 168
- US-A- 2 778 865
- US-A- 2 921 108
- US-A- 4 154 974
- US-A- 4 238 634

## Beschreibung

Die Erfindung betrifft eine Nachsetzvorrichtung für Elektroden mit einer aus einem einteiligen, ringförmig ausgebildeten, mit einem Druckmittel gefüllten Schlauchen bestehenden Anpreßvorrichtung, die zwischen Klemmelementen, welche radial um die Elektrode angeordnet sind, und einem Gerüst angeordnet ist.

Nach DE-PS 11 65 783 ist eine Nachsetzvorrichtung bekannt, bei der mit Hilfe eines Druckmittelantriebes Klemmelemente an die äußere Elektrodenhülle gepreßt werden. Kernstück des Druckmittelantriebes ist ein einteiliger, ringförmiger Schlauch, der mit Druckmittel gefüllt werden kann. Die durch Druckerhöhung hervorgerufene Volumenvergrößerung des Schlauches führt zu der benötigen Anpreßkraft, welche die Elektrode vertikal und horizontal fixiert.

Da die Elektroden in der Praxis nicht selten eine Gewicht bis zu 50 t aufbringen, entstehen hohe Kräfte, die vom Anpreßmaterial kompensiert werden müssen. Die Gewichtskraft der Elektrode erzeugt starke Spannungen. An Punkten, an denen der Druckschlauch nicht mehr durch die radialen Anpreßkräfte an die Elektrode gepreßt wird, kommt es zu starken Materialbeanspruchungen im Schlauch, hervorgerufen durch starke Zugspannungen. Obendrein kann das Schlauchmaterial durch Verformungen und Kantenquetschungen noch weiter belastet werden.

Aufgabe der Erfindung ist es, eine Nachsetzvorrichtung zu schaffen, die mit einfachen konstruktiven Mitteln ein sicheres Halten der Elektroden gewährleistet und die Lebensdauer des Druckschlauchmaterials erhöht.

Gelöst wird diese Aufgabe erfindungsgemäß dadurch, daß die Klemmelemente Halte- und Führungskonsolen aufweisen, die am Gerüst horizontal gleitend gelagert sind, und daß an den Klemmelementen Stützelement vorgesehen sind, die am mit Druckmittel gefüllten Schlauch teilweise anliegen.

Bei der erfindungsgemäßen Ausführung werden die vertikalen Gewichtskräfte und die horizontalen Anpreßkräfte getrennt betrachtet. Der Anteil der Spannungen, die durch die vertikalen Gewichtskräfte entstehen, wird über die Haltekonsole direkt auf das Gerüst übertragen. Das Schlauchmaterial wird nur noch durch die horizontalen Anpreßkräfte belastet. Durch das Längenverhältnis der Schlauchkanten von 5 : 1 bis 10 : 1 ist der Schlauch diesem Kräfteverhältnis angepaßt. Dies führt zu einer starken Entlastung des Druckschlauchmaterials.

Eine zweite Aufgabe der Haltekonsole besteht darin, ein unkontrolliertes Abgleiten der Klemmelemente bei Druckverminderung im Schlauch zu verhindern.

Die Führungskonsole, die keine Kräfte übertragen muß, dient als Schutz der Anpreßvorrichtung und sorgt für gleichmäßige Andruckbedingungen.

Durch das Gerüst mit seinen abgerundeten Nasen und die Stützelemente wird der Druckschlauch eingefaßt. Sie lassen eine Schlauchausdehnung nur noch in Richtung der Elektrode zu. Indem die Stützelemente gleitend an den Nasen gelagert sind und sich mit diesen Überlappen, bleibt die Form des Schlauches auch unter Druck bei Verschiebung der Klemmelemente erhalten. Unkontrolliertes Knicken des Schlauches wird verhindert. Die kantenfreien, abgerundeten Formen der Stützelemente verhindern die Berührung des Druckschlauches mit scharfen Bauteilkanten. Der Radius der Stützelemente und Nasen ist der Dicke des Schlauches angepaßt. Durch all diese Maßnahmen kann das Schlauchmaterial vor Ermüdung und auch vor Rissen geschützt werden.

Der Vorteil bei der Benutzung von Verschleißteilen, die zwischen den Klemmsegmenten und der Elektrode angebracht sind, ist darin zu sehen, daß die direkt mit der Elektrode in Verbindung stehenden Flächen schnell und problemlos ausgewechselt werden können. Ihre einfache Form trägt zur Kostensenkung bei der Herstellung bei. Obendrein muß bei Verschleiß nicht das komplette Klemmelement ersetzt werden. Die Benutzung von Werkstoffen mit geringer Wärmeleitfähigkeit führt zu einer Wärmedämmung zwischen Elektrode und Schlauch und vermindert dadurch die Erwärmung des Schlauchmaterials.

In der Zeichnung ist ein Ausführungsbeispiel der Erfindung dargestellt. Es zeigt:
- Fig. 1: Klemmelement und Anpreßvorrichtung einer Nachsetzvorrichtung im Schnitt,

Figur 1 zeigt eine Nachsetzvorrichtung für Elektroden 10. Zwischen den Klemmelementen 20 und dem Gerüst 40 ist eine Anpreßvorrichtung 30 gelagert. Die Anpreßvorrichtung 30, bestehend aus einem Druckschlauch 31, wird von einer Druckerzeugungsstation 33 über eine Zuleitung 32 mit Druckmittel vorsorgt. Das Gerüst 40 weist Nasen 41 auf, die nach innen weisen, schlauchseitig abgerundet sind und am Druckschlauch 31 anliegen. Die Klemmelemente 20 sind radial um die Elektrode 10 gelagert und teilen sich auf in Segmente 21 und Verschließteile 25. Die Segmente 21 weisen Haltekonsolen 22 und Führungskonsolen 23 auf. Jeweils eine Haltekonsole 22 und eine Führungskonsole 23 ist mit einem Segment 21 verbunden. Die Flächen der Konsolen 22 liegen auf den Nasen 41 des Gerüstes 40 auf und sind horizontal gleitend gelagert. Weiterhin sind am Segment 21 Stützelemente 24 angebracht. Die Stützelemente 24 bestehen aus abgerundeten Bleichen, die am Druckschlauch 31 anliegen. Sie sind gleitend an den Nasen 41 gelagert und überlappen sich mit diesen. Durch eine Schweißverbindung sind die Stützelement 24 am Segment 21 befestigt. Zwischen Elektrode 10 und den Segmenten 21 befinden sich die Verschleißteile 25. Sie sind formschlüssig an den Segmenten 21 angebracht, indem die Enden der Verschleißteile 25 über die Segmentkanten gebogen sind.

## Patentansprüche

1. Nachsetzvorrichtung für Elektroden (10) mit einer aus einem einteiligen, ringförmig ausgebildeten, mit einem Druckmittel gefüllten Schlauch (31) bestehenden Anpreßvorrichtung (30), die zwischen Klemmelementen (20), welche radial um die Elektrode (10) angeordnet sind, und einem Gerüst (40) angeordnet ist,
dadurch gekennzeichnet,
daß die Klemmelemente (20) Haltekonsolen (22) und Führungskonsolen (23) aufweisen, die an dem Gerüst (40) horizontal gleitend gelagert sind, und
daß an den Klemmelementen (20) Stützelemente (24) vorgesehen sind, die an dem mit Druckmittel gefüllten Schlauch (31) teilweise anliegen.

2. Nachsetzvorrichtung nach Anspruch 1,
dadurch gekennzeichnet,
daß das Gerüst (40) im Bereich der Haltekonsole (22) und der Führungskonsole (23) nach innen weisende, schlauchseitig abgerundete Form besitzende Nasen (41) aufweist.

3. Nachsetzvorrichtung nach Anspruch 1,
dadurch gekennzeichnet,
daß die Stützelemente (24) abgerundete Bleche sind.

4. Nachsetzvorrichtung nach Anspruch 3,
dadurch gekennzeichnet,
daß der Radius der Bleche (24) mindestens dem 5-fachen der Wanddicke des Schlauches (31) entspricht.

5. Nachsetzvorrichtung nach den Ansprüchen 2 und 3,
dadurch gekennzeichnet,
daß die Stützelemente (24) gleitend an den Nasen (41) gelagert sind und sich mit diesen überlappen.

6. Nachsetzvorrichtung nach Anspruch 1,
dadurch gekennzeichnet,
daß zwischen den Klemmelementen (20) und der Elektrode (10) Verschleißteile (25) vorgesehen sind.

7. Nachsetzvorrichtung nach Anspruch 6,
dadurch gekennzeichnet,
daß das Material der Verschleißteile (25) geringe Wärmeleitfähigkeit aufweist, z. B. Keramik ist.

8. Nachsetzvorrichtung nach Anspruch 1,
dadurch gekennzeichnet,
daß der Schlauch (31) auf seiner parallel zur Elektrode (10) liegenden Seite eine Länge aufweist, die mit der Länge der senkrecht zur Elektrode (10) liegenden Schlauchseite im Verhältnis von 5 : 1 bis 10 : 1 steht.

## Claims

1. A slipping device for electrodes (10), comprising a pressing means (30) consisting of a one-piece, annular tube (31) which is filled with a pressure medium, which means is located between clamping elements (20) which are arranged radially around the electrode (10) and a frame (40),
characterised in that the clamping elements (20) have holding brackets (22) and guide brackets (23) which are mounted to slide horizontally on the frame (40), and that supporting elements (24) are provided on the clamping elements (20), which supporting elements partly lie against the tube (31) filled with pressure medium.

2. A slipping device according to Claim 1,
characterised in that the frame (40) in the region of the holding bracket (22) and the guide bracket (23) has inward-pointing noses (41) which have a rounded-off form on the tube side.

3. A slipping device according to Claim 1,
characterised in that the supporting elements (24) are rounded-off metal plates.

4. A slipping device according to Claim 3,
characterised in that the radius of the plates (24) corresponds to at least 5 times the wall thickness of the tube (31).

5. A slipping device according to Claims 2 and 3,
characterised in that the supporting elements (24) are mounted to slide on the noses (41) and overlap the latter.

6. A slipping device according to Claim 1,
characterised in that wearing parts (25) are provided between the clamping elements (20) and the electrode (10).

7. A slipping device according to Claim 6,
characterised in that the material of the wearing parts (25) has low thermal conductivity, e.g. is ceramic.

8. A slipping device according to Claim 1,
characterised in that the tube (31) on its side parallel to the electrode (10) has a length which is in a ratio of 5 : 1 to 10 : 1 with the length of the tube side lying perpendicular to the electrode (10).

## Revendications

1. Dispositif de maintien pour électrodes (10), comportant un dispositif de pressage (30) constitué d'un tuyau (31) en une seule pièce, de forme annulaire, et rempli de fluide sous pression, tuyau qui est agencé entre des éléments de serrage (20), lesquels sont agencés radialement autour de l'électrode (10), et un bâti (40),
caractérisé en ce que les éléments de serrage (20) présentent des consoles de maintien (22) et des consoles de guidage (23), qui sont montées de façon horizontalement glissante sur le bâti (40), et en ce que, sur les éléments de serrage (20), sont prévus des éléments d'appui (24), qui reposent partiellement sur le tuyau (31) rempli de fluide sous pression.

2. Dispositif de maintien selon la revendication 1,
caractérisé en ce que le bâti (40) présente, dans la zone de la console de maintien (22) et de la console de guidage (23), des ergots (41) orientés vers l'intérieur et possédant, du côté du tuyau, une forme arrondie.

3. Dispositif de maintien selon la revendication 1,
caractérisé en ce que les éléments d'appui (24) sont des tôles arrondies.

4. Dispositif de maintien selon la revendication 3,
caractérisé en ce que le rayon des tôles (24) correspond au moins à 5 fois l'épaisseur de paroi du tuyau (31).

5. Dispositif de maintien selon les revendications 2 et 3,
caractérisé en ce que les éléments d'appui (24) sont montés de façon glissante sur les ergots (41) et chevauchent ceux-ci.

6. Dispositif de maintien selon la revendication 1,
caractérisé en ce que des pièces d'usure (25) sont prévues entre les éléments de serrage (20) et l'électrode (10).

7. Dispositif de maintien selon la revendication 6,
caractérisé en ce que la matière des pièces d'usure (25) présente une faible conductibilité thermique, et est, par exemple, de la céramique.

8. Dispositif de maintien selon la revendication 1,
caractérisé en ce que le tuyau (31), sur son côté parallèle à l'électrode (10), présente une longueur qui, par rapport à la longueur du côté du tuyau perpendiculaire à l'électrode (10), présente un rapport de 5:1 à 10:1.
